# EUROPÄISCHE PATENTSCHRIFT

(11) **EP 0 366 726 B1**
(45) Veröffentlichungstag und Bekanntmachung des Hinweises auf die Patenterteilung: **24.04.1991**
(21) Anmeldenummer: 88907073.6
(22) Anmeldetag: 22.07.1988
(51) Int. Cl.: B65D 30/00, B65D 81/26

(54) **SACK AUS VERROTTBAREM MATERIAL UND EINLAGE**
BAG MADE FROM PUTRESCIBLE MATERIAL AND LINING THEREFOR
SAC EN MATERIAU PUTRESCIBLE ET ENVELOPPE INTERNE

(30) Priorität: 19.04.1988 DE 8805816 U
(43) Veröffentlichungstag der Anmeldung: 09.05.1990
(73) Patentinhaber: SÜDCHEMIE AG, 80333 München (DE)
(72) Erfinder: WERNICKE, Hans, Jürgen, D-8192 Geretsried (DE); HENNING, Herbert, Georg, D-8000 München 71 (DE)
(74) Vertreter: Patentanwälte Dipl.-Ing. R. Splanemann Dr. B. Reitzner Dipl.-Ing. K. Baronetzky
(86) Internationale Anmeldenummer: EP8800661
(87) Internationale Veröffentlichungsnummer: WO8910311

(56) Entgegenhaltungen:
- EP-A- 0 068 530
- US-A- 3 556 186
- US-A- 3 762 454
- US-A- 4 410 578

## Beschreibung

Die Erfindung betrifft einen Sack aus verrottbarem Material zum Sammeln von Feuchtigkeit abgebenden Gütern, insbesondere von organischen Abfällen sowie eine Einlage für diesen Sack.

Zur sinnvollen Verwertung von Feuchtigkeit abgebenden Gütern, z.B. von organischen Abfällen im Hausmüll, wie z.B. Speiseresten aller Art, Gemüse- und Obstschalen, Blumenresten, Grasschnitt usw., ist es notwendig, diese Güter bereits dort wo sie anfallen, z.B. in den Haushalten, in Säcken vorzusortieren.

Entsprechendes gilt auch für industrielle oder landwirtschaftliche organische Abfälle, z.B. Treber, ausgelaugte Zuckerrübenschnitzel, Tierkot und Schlachthausabfälle. Aus Gründen der Einfachheit werden diese Feuchtigkeit abgebenden Güter nachstehend als "Naßmüll" bezeichnet.

Da Naßmüll üblicherweise nicht verbrannt oder deponiert, sondern einer Kompostieranlage zugeführt werden sollte, ist es zweckmäßig, Säcke aus leicht verrottbarem Mateerial zu verwenden, die sich ebenfalls kompostieren lasasen. Derartige Säcke werden vorzugsweise aus wasserdampfdurchlässigen Werkstoffen, wie Papier, Vliesstoffen, Gewebe oder papierartigen Faservliesen hergestellt. Die in Frage kommenden Säcke haben jedoch den Nachteil, daß sie leicht durchweichen und dadurch ein Transport der Säcke erschwert ist.

Es wurde bereits versucht (DE-Gbm 87 09 242), diese Nachteile dadurch zu beheben, daß man sack- oder tütenförmige Behältnisse aus verrottbarem Material, wie Alt- oder Recyclingpapier, mit einem verstärkten Boden versah und verschließbar ausbildete. Hierbei wurde der Boden aus mehreren Schichten Papier oder aus extra starkem Papier verstärkt.

Diese Art der Verstärkung ist jedoch häufig unzureichend. Ferner konnte insbesondere bei stark geruchsintensiven Abfällen ein geruchsdichter Abschluß nicht erreicht werden.

Aus der US-A-37 62 454 ist ein Müllbehälter in Sack- oder Beutelform bekannt, dessen Wände aus einem Kunststoffilm (z.B. aus Polyvinylalkohol) bestehen, der sich in Gegenwart von Wasser mit einer Temperatur von mindestens etwa 37°C auflöst. In der Behälterwand befinden sich Mikrokapseln, die z.B. Wasser oder wäßrige Lösungen von Bakterien, die den Polymerfilm abbauen, enthalten können. Die Mikrokapseln werden zerstört, wodurch der Abbau des Polymerfilms beschleunigt wird. Abgesehen davon, daß seine Herstellung aufwendig ist, enthält der bekannte Behälter keine Adsorptionsmittelschicht mit einem quellfähigen Ton.

Aus der EP-A-0 068 530 ist eine Tragetasche für feuchtigkeitsabgebende Lebensmittel, wie Muscheln bekannt, deren Wände aus Kunststoff bestehen und auf deren Boden ein getrenntes Abteil mit einem Adsorptionsmittel angeordnet ist, das im wesentlichen aus einem Pulver aus vernetzter Carboxymethylcellulose besteht. Die Wände der Tragetasche bestehen also aus einem nicht verrottbaren Material.

Der Erfindung liegt somit die Aufgabe zugrunde, einen Sack zu entwickeln, der in der Lage ist, die Feuchtigkeit aus dem Naßmüll aufzusaugen, ohne dabei merklich an Festigkeit zu verlieren, und der gleichzeitig ein Entweichen von unangenehmen Gerüchen verhindert. Ferner soll der Sack kompostierbar sein.

Eine der Erfindung zugrundeliegende Teilaufgabe besteht in der Entwicklung einer saugfähigen Einlage.

Die zu lösende Aufgabe wird mit Hilfe eines Sackes der eingangs definierten Gattung gelöst, der dadurch gekennzeichnet ist, daß er zumindest im Bodenbereich eine Adsorptionsmittelschicht enthält, wobei das Adsorptionsmittel einen quellfähigen Ton darstellt.

Nach einer Ausführungsform der Erfindung ist die Adsorptionsmittelschicht als Einlage ausgebildet, bei der das Adsorptionsmittel zwischen zwei Wänden aus verrottbarem Material eingeschlossen ist, von denen zumindest die obere feuchtigkeitsdurchlässig ist. Die Einlage ist hierbei lose auf den Sackboden gelegt und entspricht in ihren Querschnittsabmessungen etwa der Fläche des Sackbodens.

Gegenstand der Erfindung ist ferner die Einlage selbst, die vorzugsweise in den Sack, aber auch in jeden beliebigen anderen Behälter, z.B. auf den Boden eines Hausmülleimers oder eines Müllcontainers gelegt werden kann.

Nach einer weiteren Ausführungsform ist der erfindungsgemäße Sack im Bodenbereich als Doppelwandsack ausgebildet, wobei die Adsorptionsmittelschicht zwischen der Außenwand und der Innenwand angeordnet ist.

Die Außen- und Innenwand können aus demselben verrottbaren Material oder aus einer Kombination zweier verrottbarer Materialien bestehen. So ist es z.B. möglich, einen Papiersack zu verwenden, der innen mit einer Gaze ausgekleidet ist.

Ferner kann die Feuchtigkeitsdurchlässigkeit der Außenwand höher sein als die der Innenwand, so daß der Sack noch eine gewisse Festigkeit hat, auch wenn die Kapazität des Adsorptionsmittels erschöpft ist.

Im allgemeinen reicht es bei der zweiten Ausführungsform aus, wenn die das Adsorptionsmittel enthaltende Zwischenschicht nur im Bodenbereich vorhanden ist, da der Bodenbereich den stärksten Belastungen ausgesetzt ist. Die das Adsorptionsmittel enthaltende Zwischenschicht kann aber auch in den Seitenteilen des Sackes vorgesehen sein, wobei die Zwischenschicht vorzugsweise in voneinander getrennte Einzelkammern unterteilt ist. Die Einzelkammern können durch Zusammenkleben bzw. Zusammennähen von Innen- und Außenwand erhalten und mit Adsorptionsmittel aufgefüllt werden. Dadurch ist eine gleichmäßige Verteilung des Adsorptionsmittels möglich.

Die Schichtstärke des Adsorptionsmittels kann innerhalb weiter Grenzen variieren. Vorzugsweise ist die Adsorptionsmittelschicht etwa 1 bis 2 cm dick.

Der erfindungsgemäß als Adsorptionsmittel verwendete quellfähige Ton stellt auch ein die Kompostierung von organischen Abfällen beschleunigendes und bodenverbesserndes Material dar. Als quellfähiger Ton kann z.B. Bentonit verwendet werden. Die Tone zeichnen sich aufgrund ihres hohen Quellvermögens durch ein hohes Wasserrückhaltevermögen aus und gewährleisten dadurch eine zuverlässige Bindung der Feuchtigkeit aus dem Naßmüll. Die Tone zeichnen sich ferner durch ein hohes Adsorptionsvermögen aus, so daß eine vollständige Geruchsbindung erfolgt.

Bentonit und andere quellfähige Tone beschleunigen ferner die Kompostierung von organischen Abfällen und haben auch eine bodenverbessernde Wirkung, indem sie neben Wasser aufgrund ihres Ionenaustauschvermögens mineralische Nährstoffe binden und nur allmählich wieder an die Pflanzen abgeben.Der Einsatz dieser quellfähigen Tone als Adsorptionsmittel in der Zwischenlage ermöglicht somit neben dem sicheren und geruchlosen Sammeln und Transportieren von organischen Abfällen eine gleichzeitige Beschleunigung des Kompostiervorganges.

Bentonit und andere quellfähige Tone haben ferner die Eigenschaft, daß sie den pH-Wert der gegebenenfalls aus den Abfällen austretenden Sickerwässer abpuffern.

Bei stark quellendem Bentonit und anderen stark quellenden Adsorptionsmitteln wurde in einigen Fällen festgestellt, daß sich aufgrund der starken oberflächlichen Quellung die Feuchtigkeitsaufnahme nach einiger Zeit verlangsamte, obwohl die Aufnahmekapazität des Adsorptionsmittels noch nicht erschöpft war. Zur Erhöhung der Feuchtigkeitsaufnahmegeschwindigkeit wird deshalb das Adsorptionsmittel vorzugsweise mit einem feuchtigkeitsleitenden Material vermischt, das aufgrund seiner Dochtwirkung den Feuchtigkeitstransport von der Oberfläche in das Innere des Adsorptionsmittels erleichtert. Als feuchtigkeitshaltiges Material können z.B. Papierschnitzel, wie Zeitungspapierschnitzel, Sägemehl, Holzschnitzel, Textilfasern (z.B. aus Lumpen),Sand, Gesteinsmehl oder Knochenmehl verwendet werden.

Man kann das Adsorptionsmittel auch mit einem Oxidationsmittel, wie Calciumperoxid, vermischen. Der Einsatz von Calciumperoxid wirkt sich vorteilhaft auf eine beschleunigte, aerobe Kompostierung von pflanzlichen Abfällen aus, und zwar durch eine langsame Freisetzung von Sauerstoff, verbunden mit gleichzeitiger Neutralisation des Komposts durch den entstandenen Kalk. Ebenso wirkt Calciumperoxid auf Geruchtsstoffe stark zersetzend.

Anstelle eines Oxidationsmittels zur Zersetzung der Geruchsstoffe können auch Duftstoffe zur Überdeckung des Geruches zugesetzt werden.

Die Erfindung ist durch die Zeichnung erläutert. Es zeigen:
Fig. 1 einen Schnitt durch einen erfindungsgemäßen Sack, der im Bodenbereich eine lose Einlage enthält;
Fig. 2 einen Schnitt durch einen erfindungsgemäßen Sack, der nur im Bodenbereich als Doppelwandsack ausgebildet ist;
Fig. 3 einen Schnitt durch einen erfindungsgemäßen Sack, der sowohl im Bodenbereich als auch im Seitenwandbereich als Doppelwandsack ausgebildet ist.

Bei der Ausführungsform nach Fig. 1 befindet sich in einem Sack aus verrottbarem Material, dessen Außenwand sowohl im Bodenbereich als auch im Seitenwandbereich mit 1 bezeichnet ist, eine lose Einlage, bei der das Adsorptionsmittel 3 zwischen zwei Wänden 1a und 2a aus verrottbarem Material eingeschlossen ist. Zumindest die obere Wand 2a ist feuchtigkeitsdurchlässig, während die untere Wand 1a nicht feuchtigkeitsdurchlässig zu sein braucht oder eine geringere Feuchtigkeitsdurchlässigkeit als die obere Wand 2a haben kann.

Der Einsatz kann auch auf den Boden eines beliebigen anderen Abfallbehälters, z.B. auf den Boden eines Metall- oder Kunststoffbehälters, gelegt werden, wobei dann allerdings die Seitenwände des Behälters mit dem Abfall in Berührung kommen, so daß der Reinigungsaufwand höher ist.

Bei der Ausführungsform nach Fig. 1 ist die Außenwand sowohl im Bodenbereich als auch im Seitenwandbereich mit 1 bezeichnet. Zwischen der Außenwand 1 und der Innenwand 2 befindet sich im Bodenbereich die ein Adsorptionsmittel enthaltende Zwischenschicht 3. Die Zwischenschicht 3 kann auch bei der Ausführungsform von Fig. 2 in Einzelkammern unterteilt sein, doch ist dies hier im allgemeinen nicht notwendig (insbesondere bei kleineren Säcken), da die Adsorptionsmittelschicht horizontal angeordnet ist.

Die Ausführungsform von Fig. 3 entspricht im Bodenbereich der Ausführungsform von Fig. 2. Sie ist aber im Seitenwandbereich nicht einwandig, sondern ebenfalls doppelwandig ausgebildet. Die Außenwand 1 und die Innenwand 2 sind an den Klebe- oder Nahtstellen 4 miteinander verbunden, wodurch die Einzelkammern 5 zur Aufnahme des Adsorptionsmittels gebildet werden, das nicht nach unten verrutschen kann. Diese Ausführungsform eignet sich insbesondere zur Aufnahme von stark feuchtigkeitshaltigen und/oder stark geruchsintensiven Gütern.

Die erfindungsgemäßßen Säcke wurden auf die Wirkung des Adsorptionsmittels im Hinblick auf Feuchtigkeitsrückhaltevermögen, Festigkeit des Sackes und Geruchsbelastung untersucht.

Das folgende Beispiel zeigt, das bei Verwendung eines Papiersackes ohne Bentoniteinlage schon am zweiten Tag eine deutliche Fäulnis des Abfallmaterials zu beobachten ist, verbunden mit einem Austritt von Sickerwasser.

Durch die Bentoniteinlage läßt sich die einsetzende Fäulnis des Abfalls um 2 bis 3 Tage verschieben, so daß die organischen Abfälle bis zu 5 Tage ohne merkliche Geruchsbelastung gesammelt werden können. Die Papiersäcke mit Bentoniteinlage haben auch nach 5 Tagen nicht an Festigkeit verloren, so daß sie sich gut transportieren lassen.

### Beispiel

Etwa 6 Liter pflanzliches Abfallmaterial (1 kg) wurden in Papiersäcke gefüllt, auf deren Boden Bentoniteinlagen (200 bis 600 g) als Rundkissen gelegt waren. Die Papiersäcke wurden dann in PVC-Gefäße gegeben. Nach einem Tag wurde ein weiteres Kilogramm pflanzlicher Abfall zugefügt. Zum Vergleich wurde ein Papiersack, der keinen Bentoniteinsatz enthielt, in der gleichen Weise mit pflanzlichem Abfall gefüllt. Einige Papiersäcke erhielten als Einlage 200 g Bentonit + 20 g CaO₂ bzw. 370 g Bentonit + 30 g CaO₂.

Im Zeitraum von 1 bis 6 Tagen nach Versuchbeginn wurde die Menge an zwischenzeitlich gebildetem Bodenwasser (Kondenswasser und Sickerwasser) bestimmt.

Die Versuchsergebnisse sind in den Tabellen I und II angegeben.

## Patentansprüche

1. Sack aus verrottbarem Material zum Sammeln von Feuchtigkeit abgebenden Gütern, insbesondere von organischen Abfällen, dadurch gekennzeichnet, daß er zumindest im Bodenbereich eine Adsorptionsmittelschicht (3) enthält, wobei das Adsorptionsmittel einen quellfähigen Ton darstellt.

2. Sack nach Anspruch 1, dadurch gekennzeichnet, daß die Adsorptionsmittelschicht als Einlage ausgebildet ist, bei der das Adsorptionsmittel (3) zwischen zwei Wänden (1a, 2a) aus verrottbarem Material eingeschlossen ist, von denen zumindest die obere (2a) feuchtigkeitsdurchlässig ist.

3. Sack nach Anspruch 1, dadurch gekennzeichnet, daß er im Bodenbereich als Doppelwandsack ausgebildet ist, wobei die Adsorptionsmittelschicht (3) zwischen der Außenwand (1) und der Innenwand (2) angeordnet ist.

4. Sack nach einem der Ansprüche 1 bis 3, dadurch gekennzeichnet, daß die Adsorptionsmittelschicht in voneinander getrennte Einzelkammern (5) unterteilt ist.

5. Sack nach einem der Ansprüche 1 bis 4, dadurch gekennzeichnet, daß die Adsorptionsmittelschicht (3) etwa 1 bis 3 cm dick ist.

6. Sack nach einem der Ansprüche 1 bis 5, dadurch gekennzeichnet, daß das Adsorptionsmittel ein die Kompostierung von organischen Abfällen beschleunigendes und bodenverbesserndes Material darstellt.

7. Sack nach einem der Ansprüche 1 bis 6, dadurch gekennzeichnet, daß das Adsorptionsmittel Bentonit darstellt.

8. Sack nach einem der Ansprüche 1 bis 7, dadurch gekennzeichnet, daß das Adsorptionsmittel mit einem feuchtigkeitsleitenden Material vermischt ist.

9. Sack nach einem der Ansprüche 1 bis 8, dadurch gekennzeichnet, daß das feuchtigkeitsleitende Material ein cellulosehaltiges Material, wie Sägemehl, Holzschnitzel oder Textilfasern; Sand, Gesteinsmehl oder Knochenmehl darstellt.

10. Sack nach einem der Ansprüche 1 bis 9, dadurch gekennzeichnet, daß das Adsorptionsmittel mit einem Oxidationsmittel, wie Calciumperoxid, vermischt ist.

11. Sack nach einem der Ansprüche 1 bis 10, dadurch gekennzeichnet, daß das Adsorptionsmittel mit einem Duftstoff vermischt ist.

12. Einlage, insbesondere für den Sack nach einem der Ansprüche 1, 2 und 5 bis 11, gekennzeichnet durch eine einen quellfähigen Ton enthaltende Adsorptionsmittelschicht (3) mit den in einem der Ansprüche 5 bis 11 angegebenen Merkmalen, die zwischen zwei Wänden (1a, 2a) aus verrottbarem Material eingeschlossen ist, von denen zumindest die obere (2a) feuchtigkeitsdurchlässig ist.

## Claims

1. Sack made of decomposable material for collection of goods giving off moisture, in particular of organic waste products, characterised in that it contains an adsorbent layer (3), at least in the bottom region, the adsorbent being a swellable clay.

2. Sack according to claim 1, characterised in that the adsorbent layer is designed as an inlay, with which the adsorbent (3) is enclosed between two walls (1a, 2a) made of decomposable material, of which at least the upper wall (2a) is permeable to moisture.

3. Sack according to claim 1, characterised in that it is designed in the bottom region as a dual-wall sack, the adsorbent layer (3) being arranged between the outer wall (1) and the inner wall (2).

4. Sack according to anyone of claims 1 to 3, characterised in that the adsorbent layer is divided into individual chambers separated from one another.

5. Sack according to anyone of claim 1 to 4, characterised in that the adsorbent layer (3) is about 1 to about 3 cm thick.

6. Sack according to anyone of claims 1 to 5, characterised in that the adsorbent is a material which accelerates the composting of organic waste products and improves the soil.

7. Sack according to anyone of claims 1 to 6, characterised in that the adsorbent is bentonite.

8. Sack according to anyone of claims 1 to 7, characterised in that the adsorbent is mixed with a moisture conducting material.

9. Sack according to anyone of claims 1 to 8, characterised in that the moisture-conducting material is a cellulose-containing material such as sawdust, wood cutting or textile fibres; sand, stone meal or bone meal.

10. Sack according to anyone of claims 1 to 9, characterised in that the adsorbent is mixed with an oxidizing agent, such as calcium peroxide.

11. Sack according to anyone of claims 1 to 10, characterised in that the adsorbent is mixed with a fragrant substance.

12. An inlay, especially for the sack according to anyone of claims 1, 2 and 5 to 11, characterised by an adsorbent layer (3) containing a swellable clay having the features recited in anyone of claims 5 to 11, which is enclosed between two walls (1a, 2a) made of decomposable material of which at least the upper wall (2a) is permeable to moisture.

## Revendications

1. Sac en matière biodégradable pour la collecte de produits dégageant de l'humidité, en particulier de déchets organiques, caractérisé en ce qu'il comprend au moins dans la région du fond une couche de milieu absorbant (3), le milieu absorbant étant constitué par une argile gonflante.

2. Sac selon la revendication 1, caractérisé en ce que la couche de milieu absorbant est constituée par une garniture rapportée dans laquelle le milieu absorbant (3) est enfermé entre deux parois (1a, 2a) de manière biodégradable, dont au moins la couche supérieure (2a) est perméable à l'humidité.

3. Sac selon la revendication 1, caractérisé en ce que dans la région du fond, il forme un sac à double paroi, la couche de milieu absorbant (3) étant disposée entre la paroi extérieure (1) et la paroi intérieure (2).

4. Sac selon une des revendications 1 à 3, caractérisé en ce que la couche de milieu absorbant est répartie dans des chambres individuelles (5) séparées les unes des autres.

5. Sac selon une des revendications 1 à 4, caractérisé en ce que la couche de milieu absorbant (3) est d'une épaisseur de 1 à 3 cm.

6. Sac selon une des revendications 1 à 5, caractérisé en ce que le milieu absorbant est constitué par une matière qui accélère la transformation des déchets organiques en un compost et améliore le sol.

7. Sac selon une des revendications 1 à 6, caractérisé en ce que le milieu absorbant est constitué par de la bentonite.

8. Sac selon une des revendications 1 à 7, caractérisé en ce que le milieu absorbant est mélangé à une matière qui conduit l'humidité.

9. Sac selon une des revendications 1 à 8, caractérisé en ce que la matière qui conduit l'humidité est constituée par une matière cellulosique telle que la sciure de bois, les copeaux de bois ou des fibres textiles; ou par du sable, de la poudre de pierre et de la farine d'os.

10. Sac selon une des revendications 1 à 9, caractérisé en ce que le milieu absorbant est mélangé à un milieu oxydant tel que le peroxyde de calcium.

11. Sac selon une des revendications 1 à 10, caractérisé en ce que le milieu absorbant est mélangé à une substance odoriférante.

12. Garniture, notamment pour le sac selon une des revendications 1, 2 et 5 à 11, caractérisée par une couche de milieu absorbant (3) contenant de l'argile gonflante, possédant les caractéristiques indiquées dans une des revendications 5 à 11, qui est incluse entre deux parois (1a, 2a) de matière biodégradable, dont au moins la paroi supérieure (2a) est perméable à l'humidité.
